# EUROPÄISCHE PATENTSCHRIFT

(11) **EP 0 257 247 B1**
(45) Veröffentlichungstag und Bekanntmachung des Hinweises auf die Patenterteilung: **02.05.1990**
(21) Anmeldenummer: 87109598.0
(22) Anmeldetag: 03.07.1987
(51) Int. Cl.: B65H 3/32, B65H 1/06

(54) **Verfahren und Vorrichtung zum Vereinzeln von Papierblöcken aus einem Stapel**
Method and device for separating writing pads from a pile
Procédé et dispositif pour enlever des bloc-notes d'une pile

(30) Priorität: 29.08.1986 DE 3629491
(43) Veröffentlichungstag der Anmeldung: 02.03.1988
(73) Patentinhaber: Schneider GmbH & Co., D-7100 Heilbronn (DE)
(72) Erfinder: Pfeil, Dieter, D-7105 Leingarten 1 (DE)
(74) Vertreter: Wolf, Eckhard, Dr.-Ing.

(56) Entgegenhaltungen:
- CH-A- 493 398
- DE-B- 1 302 083

## Beschreibung

Die Erfindung betrifft ein Verfahren und eine Vorrichtung zum Vereinzeln von ungeleimten Papierblöcken mit Kartonrücken aus einem eine Vielzahl an ihren Schnittflächen randbündig zugeschnittener Papierlagen und Kartonzwischenblätter aufweisenden Stapel.

Die Papierlagen enthalten jeweils eine abgezählte Anzahl Papierblätter und sind durch die im fertigen Block den Kartonrücken bildenden Kartonzwischenblätter vomeinander getrennt. Die Vereinzelung ist für die weitere Konfektionierung der Papierblöcke notwendig. Sie wurde bisher von Hand durchgeführt und war daher entsprechend arbeitsaufwendig.

Der Erfindung liegt die Aufgabe zugrunde, ein Verfahren sowie eine Vorrichtung zu entwickeln, womit eine Automatisierung des Vereinzelungsvorgangs ermöglicht wird.

Zur Lösung dieser Aufgabe werden die in den Patentansprüchen 1 und 10 angegebenen Merkmalskombinationen vorgeschlagen. Weitere vorteilhafte Ausgestaltungen und Weiterbildungen der Erfindung ergeben sich aus den Unteransprüchen.

Die erfindungsgemäße Lösung geht von der Erkenntnis aus, daß die Kartonzwischenblätter aufgrund ihrer Eigensteifigkeit beim Abbiegen eine um ein Mehrfaches größere elastische Rückstellkraft als die Papierlagen besitzen, so daß beim Biegeblättem in einem Stapel bevorzugt ganze Lagen unter der Einwirkung der Ruckstellkraft des benachbarten Kartonzwischenblattes zum Stapel zurück klappen. Durch geeignetes Ausrichten und Positionieren von auf die Schnittfläche eines Stapels einwirkenden Biegekräften wird gemäß der Erfindung erreicht, daß die jeweils letzte, durch ein Karton- Endblatt abgedeckte Papierlage vom übrigen Stapel abgespreizt wird. Durch Eindringen in die dadurch entstehende Lücke kann der auf diese Weise vereinzelte Papierblock vom Stapel separiert und den weiteren Bearbeitungsstationen zugeführt werden.

Für den Vereinzelungsvorgang werden gemäß der Erfindung folgende Verfahrensschritte vorgeschlagen:
- der Stapel wird an seinem durch ein Karton-Endblatt abgedeckten Ende so gegen ein Widerlager angelegt, daß ein Teil des Stapels frei über eine Kante des Widerlagers übersteht;
- gegen eine Angriffsstelle an der Schnittfläche des überstehenden Stapelteils wird eine schräg zum Stapelende mit einer Komponente zur Widerlagerkante weisende Kraft ausgeübt, die die zwischen Angriffsstelle und Endblatt befindliche Stapelportion unter Bildung einer keilförmigen Lücke vom übrigen Stapel abbiegt;
- durch Verschieben der Angriffsstelle der Kraft in Richtung zum Stapelende wird ein Teil der abgebogenen Papierlagen und Karton-Zwischenblätter unter der Wirkung ihrer elastischen Rückstellkraft zum Stapel zurückgeklappt;
- die Angriffsstelle der Biegekraft wird so weit verschoben, bis das letzte Karton-Zwischenblatt zurückgeklappt und die letzte Papierlage mit dem Endblatt noch abgebogen ist;
- sodann wird die letzte Papierlage mit dem Endblatt durch Eingriff in die keilförmige Lücke vom übrigen Stapel unter Bildung des Papierblocks separiert, während das zuletzt zurückgeklappte Karton-Zwischenblatt bei der Wiederholung des Vereinzelungsvorgangs das Endblatt bildet.

Vorteilhafterweise wird der Stapel während des Abbiegevorgangs gegen das Widerlager gedrückt oder festgehalten. Bei höheren Stapeln kann dies allein durch die Einwirkung des Eigengewichtes erfolgen. Zweckmäßig wird der Stapel jedoch zusätzlich in der Nähe des Widerlagers zwischen zwei seiner Schnittflächen eingespannt.

Für den Separiervorgang gibt es verschiedene Möglichkeiten. Nach einer bevorzugten Ausgestaltung kann der Papierblock zu diesem Zweck durch einen Eingriff in die Lücke vom übrigen Stapel abgeschält werden. Grundsätzlich ist es auch möglich, daß der Papierblock im Bereich der Lücke von einem Greifer erfaßt und vom übrigen Stapel abgenommen, vorzugsweise abgezogen oder abgehoben wird.

Um beim Biegeblättern das Zurückklappen einzelner Papierblätter aus den Papierlagen zu vermeiden, wird gemäß einer vorteilhaften Ausgestaltung der Erfindung vorgeschlagen, daß auf die abgebogenen Papierlagen zusätzlich eine Niederhaltekraft ausgeübt wird, die kleiner als die Rückstellkraft der Karton-Zwischenblätter, aber größer als die der Papierlagen ist.

Ein besonders leichtes Biegeblättern mit den geringsten Biegekräften ist im Breich der Ecken des überstehenden Stapelteils möglich.

Eine bevorzugte Vorrichtung zur Durchführung des erfindungsgemäßen Verfahrens weist folgende Merkmale auf:
- es ist ein gegen das durch ein Karton-Endblatt abgedecktes Stapelende anlegbares Widerlager vorgesehen, über dessen Kante ein Stapelteil frei übersteht;
- es ist mindestens ein gegen eine senkrechte Schnittfläche des überstehenden Stapelteils unter Abbiegen von Papier schräg zum Stapelende bis zu einer Endstellung verschiebbarer Vereinzelungskopf vorgesehen, wobei in der Endstellung nur die durch das Endblatt begrenzte Papierlage vom Stapel abgebogen und die übrigen Papierlagen bis zum letzten Karton-Zwischenblatt aufgrund ihrer elastischen Rückstellkraft zum Stapel zurückgeklappt sind;
- es ist eine Einrichtung zum Separieren der durch den Vereinzelungskopf vom Stapel abgebogenen Papierblöcke vorgesehen.

Gemäß einer bevorzugten Ausgestaltung der Erfindung befindet sich der Stapel in einem nach unten offenen, durch senkrechte Begrenzungswände oder -kanten berandeten Schacht, der nach unten hin durch einen am Maschinengestell horizontal hin und her verfahrbaren Wagen begrenzt ist. Der Wagen weist Widerlagerrollen fur den Stapel sowie eine Einrichtung zum Abschälen der durch den Vereinzelungskopf abgebogenen Papierblöcke auf. Vorteilhafterweise ist am Wagen mindestens ein in die durch den Vereinzelungskopf gebildete Lücke unter Verfahren des Wagens einführbares, vorzugsweise als Rolle oder Rollenpaar ausgebildetes Separierorgan angeordnet.

Gemäß einer weiteren bevorzugten Ausgestaltung der Erfindung sind zwei auf einander gegenüberliegenden Stapelseiten angeordnete, abwechselnd betätigbare Vereinzelungsköpfe vorgesehen, während der Wagen zwei in Verschieberichtung bezüglich einer Quermittellinie spiegelbildlich zueinander angeordnete, durch einen mittigen Spalt voneinander getrennte Rollengruppen als Widerlager aufweist. Die den Spalt symmetrisch begrenzenden Widerlagerrollen bilden dabei zugleich die in die Lücke einfahrbaren Separierorgane. Unterhalb des Wagens ist eine die separierten Papierblöcke aufnehmende und abtransportierende Fördereinrichtung angeordnet.

Im folgenden wird die Erfindung anhand des in der Zeichnung in schematischer Weise dargestellten Ausführungsbeispiels näher erläutert. Es zeigen
Fig.1 eine Seitenansicht der Vereinzelungsvorrichtung in teilweise geschnittener Darstellung;
Fig.2 eine Draufsicht auf den Widerlager- und Separierwagen nach Fig.1;
Fig.3a - 3f eine Seitenansicht der Vereinzelungsvorrichtung in verschiedenen Betriebszuständen.

Die Vereinzelungsvorrichtung besteht im wesentlichen aus einem an einem Maschinengestell 31 angeordneten, nach unten offenen Schacht 11, einem unter dem Schacht mit pneumatischen Mitteln 36,42 horizontal hin- und herverschiebbaren Wagen 18 sowie zwei an einander gegenüberliegenden Seiten des Schachts 11 angeordneten, wechselwei se mit pneumatischen Mitteln 56,58 betätigbaren Vereinzelungsköpfen 50. Der Schacht 11 ist zweckmäßig über einen nicht dargestellten Zufuhrförderer, der durch eine auf die Höhe des Reststapels im Schacht 11 ansprechende Lichtschranke ansteuerbar ist, mit einem Papierstapel 10 beschickbar.

Der Stapel 10 liegt an seinem unteren durch ein Karton-Endblatt abgedeckten Ende auf den ein Widerlager bildenden Rollen 20,22 des Wagens 18 auf. Die Rollen 20,22 des Wagens sind in einem Rahmen 24 gelagert, der seinerseits mit Laufbüchsen 28 auf zwischen den gehäusefesten Traversen 32,34 sich erstreckenden Laufwellen 30 hin und her verfahrbar gelagert ist. Die Verschiebung des Wagens erfolgt pneumatisch mit Hilfe des an einem Joch 40 angeordneten Pneumatikzylinders 42, dessen Kolbenstange 44 unmittelbar mit dem Wagen 18 verbunden ist. Das Joch 40 ist seinerseits mit Hilfe des an der maschinenfesten Traverse 32 angeordneten Pneumatikzylinders 36 und dessen Kolbenstange 38 entlang den Laufwellen 30 begrenzt verschiebbar.

Der Vereinzelungskopf 50 ist über die Laschen 52 auf der Stange 54 unter der Einwirkung des Pneumatikzylinders 56 linear verschiebbar und mit Hilfe des Pneumatikzylinders 58 und der an dem Gelenk 61 an der Verschiebevorrichtung angelenkten Kolbenstange 60 um die Drehachse 62 schwenkbar am Maschinengestell angeordnet. Im mittleren Bereich des Wagens 18 ist durch die Verwendung verkürzter Widerlagerrollen eine Öffnung 48 für den Durchgriff der Vereinzelungsköpfe 50 ausgespart. Im übrigen sind die Rollen 20,22 an dem Rahmen 24 unter Bildung zweier Rollengruppen 19 zur Quermittellinie spiegelsymmetrisch angeordnet. Zwischen den einander zugewandten Rollen 20, die einen kleineren Durchmesser als die übrigen Rollen aufweisen, verbleibt ein Spalt 46, dessen Bedeutung für die Separierung der Papierblöcke in der nachfolgenden Funktionsbeschreibung im Rahmen der Fig.3a bis f noch näher erläutert wird.

Der in Papierblöcke mit Kartonrücken zu vereinzelnde Stapel 10 besteht aus einer Vielzahl randbündig zugeschnittener Papierlagen 12, die durch Kartonzwischenblätter 14 voneinander getrennt sind. Beim Vereinzelungsvorgang wird ausgenutzt, daß die Kartonzwischenblätter aufgrund ihrer höheren Eigensteifigkeit beim Biegen eine um ein Vielfaches größere elastische Rückstellkraft besitzen als die Papierlagen.

In dem in Fig. 3a gezeigten Betriebszustand nehmen die beiden Vereinzelungsköpfe ihre zurückgezogene Ausgangsstellung ein, während der auf der linken Seite stehende Wagen sich in seiner Endstellung mit vorgeschobenem Joch 40 befindet, in der die eine Separierrolle 20 der linken Rollengruppe 19 in die zuvor durch den linken Vereinzelungskopf 50 gebildete Lücke 15 eingreift und der Stapel 10 auf der rechten Rollengruppe 19 aufliegt. Beim anschließenden Verschieben des Wagens 18 in Richtung des Pfeils 80 wird der Papierblock 12' durch die Separierrolle 20 vom Stapel 10 abgeschält und gelangt durch den Spalt 46 im Wagen 18 hindurch in die Auswurfwanne 68. Von dort aus wird der Papierblock mit Hilfe einer Fördereinrichtung 70 den weiteren Verarbeitungsstationen zugeführt.

Der Wagen 18 gelangt schließlich in die in Fig.3b gezeigte rechte Endstellung, in der sowohl der kleine Pneumatikzylinder 36 als auch der große Pneumatikzylinder 42 voll ausgefahren ist und die Richtblöcke 26 gegen die linke Schnittfläche des Stapels 10 anschlagen. In dieser Stellung bildet die linke Rollengruppe 19 das Widerlager, auf dem der Stapel 10 so aufliegt, daß der rechte Stapelteil frei über das die Widerlagerkante bildende Rollenpaar 20 übersteht.

Von dieser Stellung aus wird nun der Vereinzelungskopf 50 in Richtung des Pfeils 82 schräg gegen die Schnittfläche des überstehenden Stapelteils bis in die in Fig.3c gezeigte Position nach unten verschoben. Dabei werden die vom Vereinzelungskopf berührten Papierlagen unter Bildung einer Lücke 15 nach unten gebogen und unter der Einwirkung der Ruckstellkraft der Kartonzwischenblätter 14 durchgeblättert, bis in der unteren Endlage nur noch eine Papierlage 12' mit dem Karton-Endblatt 16 6 nach unten gebogen ist und die zweitletzte Papierlage mit dem zugehörigen Kartonzwischenblatt 14 zum Stapel zurückgeklappt ist. Eine am Vereinzelungskopf so angeordnete, in die Lücke 15 eingreifende Bürste 64 sorgt dafür, daß die Papierblätter der abgebogenen Papierlage 12' niedergehalten werden. In der nach unten verschobenen Endlage gemäß Fig.3c greift der Vereinzelungskopf 50 durch die Aussparung 48 im Wagen 18 hindurch. Nun wird der Wagen 18 durch Betätigung des Pneumatikzylinders 36 in Richtung des Pfeils 84 nach links verschoben, so daß das Rollenpaar 20 der rechten Rollengruppe 19 in die Lücke 15 eindringt und die Papierlage 12' in ihrer abgebogenen Lage hält (Fig. 3d).

Danach wird der Vereinzelungskopf 50 mit Hilfe des Pneumatikzylinders 58 um die Achse 62 in Richtung des Pfeils 86 in die in Fig. 3d in gestrichelten Linien eingezeichnete vertikale Lage geschwenkt. Er steht dort nicht mehr im Eingriff mit dem Papierstapel und kann daher entsprechend dem in Fig. 3e gezeigten Zustand mit Hilfe des Pneumatikzylinders 56 in Richtung des Pfeils 88 in die obere Endlage verschoben und anschließend mit Hilfe des Pneumatikzylinders 58 in Richtung des Pfeils 90 in die in Fig. 3f gezeigte schräge Ausgangslage geschwenkt werden.

Im Anschluß daran wird der Wagen in Richtung des Pfeils 92 mit Hilfe des Pneumatikzylinders 42 nach links verschoben. Dabei wird unter der Einwirkung der Separierrolle 20 der abgebogene Papierblock 12' mit dem Endblatt 16 vom Stapel abgeschält und gelangt durch den Spalt 46 hindurch in die darunter befindliche Auffangwanne 68. In der äußersten linken Endstellung des Wagens 18 bildet dann die rechte Rollengruppe 19 das Widerlager, auf dem der Stapel 10 mit einem nach links über die die Widerlagerkante bildende Rolle 20 frei überstehenden Stapelteil aufliegt. Von hier aus wiederholt sich der oben beschriebene Vereinzelungs- und Separiervorgang, diesmal unter der Einwirkung des linken Vereinzelungskopfes 50, bis nach Durchlaufen der einzelnen Verfahrensschritte wieder der in Fig.3a gezeigte Zustand erreicht ist.

## Patentansprüche

1. Verfahren zum Vereinzeln von ungeleimten Papierblöcken mit Kartonrücken aus einem eine Vielzahl randbündig zugeschnittener Papierlagen (12) und Karton-zwischenblätter (14) aufweisenden Stapel (10), dadurch gekennzeichnet, daß der Stapel an seinem durch ein KartonEndblatt (12') abgedeckten Ende gegen ein Widerlager so angelegt wird, daß ein Teil des Stapels frei über eine Kante des Widerlagers übersteht, daß gegen eine Angriffsstelle an der Schnittfläche des überstehenden Stapelteils eine schräg zum Stapelende mit einer Komponente zur Widerlagerkante weisende, die zwischen Angriffsstelle und Endblatt befindliche Stapelportion unter Bildung einer keilförmigen Lücke gegenüber dem übrigen Stapel abbiegende Kraft ausgeübt wird, daß die Angriffsstelle der Kraft in Richtung zum Stapelende verschoben wird, so daß ein Teil der abgebogenen Papierlagen (12) und Kartonzwischenblätter (14) unter der Wirkung ihrer elastischen Rückstellkraft zum Stapel zurückklappt, wobei die Angriffsstelle so weit verschoben wird, bis das letzte Kartonzwischenblatt zurückgeklappt und die letzte Papierlage (12') mit dem Endblatt (16) abgebogen ist, und daß sodann die letzte Papierlage mit dem Endblatt durch Eingriff in die keilförmige Lücke (15) vom übrigen Stapel unter Bildung des Papierblocks mit Kartonrücken -separiert wird und das zuletzt zurückgeklappte Kartonzwischenblatt bei der Wiederholung des Vereinzelungsvorgangs das Endblatt bildet.

2. Verfahren nach Anspruch 1, dadurch gekennzeichnet, daß der Stapel während des Abbiegevorgangs gegen das Widerlager gedrückt oder festgehalten wird.

3. Verfahren nach Anspruch 2, dadurch gekennzeichnet, daß der Stapel unter der Einwirkung seines Eigengewichtes gegen das Widerlager gedrückt wird.

4. Verfahren nach Anspruch 2 oder 3, dadurch gekennzeichnet, daß der Stapel in der Nähe des Widerlagers zwischen zwei seiner Schnittflächen eingespannt wird.

5. Verfahren nach einem der Ansprüche 1 bis 4, dadurch gekennzeichnet, daß der Papierblock durch einen Eingriff in die Lücke vom übrigen Stapel abgeschält wird.

6. Verfahren nach einem der Ansprüche 1 bis 4, dadurch gekennzeichnet, daß der Papierblock im Bereich der Lücke von einem Greifer erfaßt und vom übrigen Stapel abgenommen, vorzugsweise abgezogen oder abgehoben wird.

7. Verfahren nach einem der Anspruche 1 bis 6, dadurch gekennzeichnet, daß die Rückstellkraft der abgebogenen Kartonzwischenblätter um ein Mehrfaches größer als die der abgebogenen Papierlagen ist.

8. Verfahren nach Anspruch 7, dadurch gekennzeichnet, daß auf die abgebogenen Papierlagen zusätzlich eine Niederhaltekraft ausgeübt wird, die kleiner als die Rückstellkraft der Kartonzwischenblätter ist.

9. Verfahren nach einem der Ansprüche 1 bis 8, dadurch gekennzeichnet, daß die Abbiegekraft so in der Nähe einer Kante zwischen zwei Schnittflächen des Stapels angreift, daß die Stapelportion im Bereich einer Ecke der Papierlagen und Kartonzwischenblätter abgebogen wird.

10. Vorrichtung zum Vereinzeln von ungeleimten Papierblöcken mit Kartonrücken aus einem eine Vielzahl an ihren Schnittflächen randbundig zugeschnittener Papierlagen (12) und Kartonzwischenblätter (14) aufweisenden Stapel, gekennzeichnet durch ein gegen das durch ein Karton-Endblatt (16) abgedeckte Stapelende unter Freilassung eines frei überstehenden Stapelteils (21) anlegbares Widerlager (18), mindestens einen im Bereich des über die Widerlagerkante (20) überstehenden Stapelteils (21) periodisch gegen eine senkrechte Schnittfläche des Stapels (10) unter Abbiegen von Papier schräg in Richtung zum Widerlager bis zu einer Endstellung verschiebbaren Vereinzelungskopf (50), in welcher Endstellung nur die durch das Endblatt (16) begrenzte Papierlage (12') abgebogen und die übrigen Papierlagen (12) bis zum letzten Kartonzwischenblatt (14) aufgrund ihrer elastischen Rückstellkraft zum Stapel zurückgeklappt sind, und eine Einrichtung (18,20,42,46) zum Separieren der durch den Vereinzelungskopf (50) vom Stapel (10) abgebogenen Papierblöcke (12,16).

11. Vorrichtung nach Anspruch 10, gekennzeichnet durch einen den Stapel (10) aufnehmenden, nach unten offenen, durch senkrechte Begrenzungswände oder -kanten berandeten Schacht (11) und einen unterhalb des Schachtes (11) am Maschinengestell horizontal hin und her verfahrbarn, mit Widerlagerrollen (20,22) für den Stapel (10) und mit einer Einrichtung (20,46) zum Abschälen der durch den Vereinzelungskopf (50) abgebogenen Papierblöcke versehenen Wagen (18).

12. Vorrichtung nach Anspruch 10 oder 11, dadurch gekennzeichnet, daß an dem Wagen mindestens ein in die durch den Vereinzelungskopf gebildete Lücke (15) unter Verfahren des Wagens einführbares, vorzugsweise als Rolle oder Rollenpaar (20) ausgebildetes Separierorgan angeordnet ist.

13. Vorrichtung nach Anspruch 12, dadurch gekennzeichnet, daß zwei auf einander gegenüberliegenden Stapelseiten angeordnete, abwechselnd betätigbare Vereinzelungsköpfe (50) vorgesehen sind, und daß der Wagen (18) zwei in Verschieberichtung bezüglich einer Quermittellinie spiegelbildlich zueinander angeordnete, durch einen mittigen Spalt (46) voneinander getrennte Rollengruppen (19) als Widerlager aufweist.

14. Vorrichtung nach Anspruch 13, dadurch gekennzeichnet, daß die den Spalt symmetrisch begrenzenden Widerlagerrollen zugleich die in die Lücke (15) einführbaren Separierorgane bilden.

15. Vorrichtung nach einem der Ansprüche 10 bis 14, dadurch gekennzeichnet, daß der Wagen einen auf maschinenfest angeordneten Laufschienen-oder -stangen (30) verfahrbaren, die Widerlagerrollen (20,22) tragenden Rahmen (24) aufweist.

16. Vorrichtung nach einem der Ansprüche 11 bis 15, dadurch gekennzeichnet, daß die die Separierorgane bildenden Rollen (20) einen kleineren Durchmesser als die übrigen Widerlagerrollen (22) aufweisen.

17. Vorrichtung nach einem der Ansprüche 11 bis 16, gekennzeichnet durch eine im Widerlagerbereich des Wagens (18) angeordnete Aussparung (48) für den Durchgriff des Vereinzelungskopfes (50).

18. Vorrichtung nach einem der Ansprüche 15 bis 17, dadurch gekennzeichnet, daß auf den Laufschienen des Wagens ein mit Hilfe eines maschinenfest angeordneten ersten Pneumatikzylinders (36) begrenzt verschiebbares Joch (40) angeordnet ist, und daß der Wagen mit Hilfe eines an dem Joch (40) angeordneten zweiten Pneumatikzylinders (42) zwischen zwei Endstellungen verschiebbar ist.

19. Vorrichtung nach einem der Ansprüche 10 bis 18, dadurch gekennzeichnet, daß der Vereinzelungskopf (50) mit Hilfe eines ersten Pneumatikzylinders (56) relativ zum Stapel (10) verschiebbar und mit Hilfe eines zweiten Pneumatikzylinders (58) zusammen mit dem ersten Pneumatikzylinder um eine maschinenfeste Achse (62) zwischen einer schräg ausgerichteten und einer vertikal ausgerichteten Verschiebelage verschwenkbar ist.

20. Vorrichtung nach einem der Ansprüche 13 bis 19, dadurch gekenzelchnet, daß an den stirnseitigen Enden des Wagens (18) gegen die dem jeweils wirksamen Vereinzelungskopf (50) gegenüberliegende Schnittflä che (13) des Stapels (10) anschlagende Richtblöcke (26) angeordnet sind.

21. Vorrichtung nach Anspruch 20, dadurch gekennzeichnet, daß die Richtblöcke in Verschieberichtung federnd ausgebildet sind.

22. Vorrichtung nach einem der Ansprüche 10 bis 21, gekennzeichnet durch einen den Stapel (10) in den Schacht (11) seitlich einführenden, vorzugsweise durch eine auf die Höhe des Reststapels im Schacht (11) ansprechende Lichtschranke ansteuerbaren Stapelzufuhrförderer.

23. Vorrichtung nach einem der Ansprüche 10 bis 22, dadurch gekennzeichnet, daß unterhalb des Wagens (18) eine die separierten Papierblöcke aufnehmende und abtransportierende Fördereinrichtung (68,70) angeordnet ist.

24. Vorrichtung nach einem der Ansprüche 10 bis 23, dadurch gekennzeichnet, daß am Vereinzelungskopf (50) Niederhaltemittel (64) angeordnet sind, die über die Lücke auf die abgebogene Papierlage einwirken.

25. Vorrichtung nach Anspruch 24, dadurch gekennzeichnet, daß die Niederhaltemittel als Bürste (64) oder Blattfeder ausgebildet sind.

26. Vorrichtung nach Anspruch 24, dadurch gekennzeichnet, daß die Niederhaltemittel durch einen Luftstrom gebildet sind.

## Claims

1. Method for separating of unglued cardboard- backed paper pads from a pile with a plurality of flush-edged cut paper layers (12) and cardboard inserts (14), characterised in that the pile abuts against an abutment means at its end which is covered by the end-sheet (12') in such a way that part of the pile freely protrudes over one edge of the abutment means; that a force diagonal relative to the end of the pile is exerted against a point of application at the cutting surface of the protruding part of the pile which force bends the pile portion between the point of application and end-sheet whilst forming a wedgeshaped gap; that the point of application of the force is displaced in the direction of the pile end so that a part of the bent paper layers (12) and cardboard inserts (14) spring back toward the pile under the influence of their resilience whereby the point of application is displaced until the last cardboard insert has sprung back and the last paper layer (12') including end-sheet (16) is bent away; then the last paper layer (12') including end-sheet is separated from the remaining pile by entering into the wedgeshaped gap (15), thus forming a paper pad including cardboard back, and the last backward bent cardboard insert becomes the end-sheet during repetition of the separating process.

2. Method according to claim 1, characerised in that the pile is pushed or clamped against the abutment during the bending process..

3. Method according to claim 2, characerised in that the pile is pushed against the abutment under the influence of its own weight.

4. Method according to claim 2 or 3, characterised in that the pile is clamped between two of its cutting surfaces adjacent to the abutment.

5. Method according to one of the claims 1 to 4, characterised in that the paper pad is peeled off from the remaining pile by an insertion into the gap.

6. Method according to one of the claims 1 to 4, characterised in that the paper pad is held by a claw in the region of the gap and removed from the remaining pile, preferably pulled off or lifted off.

7. Method according to one of the claims 1 to 6, characterised in that the resilience of the bent cardboard inserts is higher by multiples than that of bent paper layers.

8. Method according to claim 7, characterised in that a holding-down force is additionally exerted on the bent paper layers which force is lower than the resilience of the cardboard inserts.

9. Method according to one of the claims 1 to 8, characterised in that the bending force is applied near the edge between two cutting surfaces of the paper in such a way that the pile portion is bent in the region of a comer of the paper layers and cardboard inserts.

10. Device for separating unglued cardboard- backed paper pads from a pile including a plurality of paper layers (12) flush-edged cut at their cutting surfaces and cardboard inserts (14), characterised by an abutment means (18) against which abuts the pile end which is covered by a cardboard end-sheet (16), leaving a protruding part of the pile exposed; at least one separating head (50) to be periodically displaced in the area of the pile section (21) which extends in the area over the abutment edge (21) against a vertical cutting surface of the pile (10) whilst bending the paper diagonally in the direction of the abutment means up to its end position wherein only the paper layer (12') which is limited by the end-sheet (16) is bent and the remaining paper layers (12) up to the last cardboard insert (14) have sprung back towards the pile due to their resilience; and a device (18, 20, 42, 46) for separating the paper pads (12,16) bent away from the pile (10) by the separating head (50).

11. Device according to claim 10, characterised by a shaft (11) which accomodates the pile (10) and is open at the bottom and defined by vertical limiting walls or -edges; and by a carriage (18) disposed below the shaft (11) on the machine frame to be horizontally displaceable back and forth and provided with abutment rollers (20, 22) for the pile (10) and a device (20, 46) for peeling off of paper pads bent off by the separating head (50).

12. Device according to claim 10 or 11, characterised in that at least one separating member is disposed on the carriage, preferably a roller or a pair of rollers (20) which can be inserted into the gap (15) created by the separating head by way of displacement of the carriage.

13. Device according to claim 12, characterised by the provision of two separating heads (50) disposed on opposite sides of the pile and alternately operated; and by the carriage (18) being provided with two abutment means in the form of roller groups (19) disposed mirrorsymmetrically in the direction of displacement relative to a cross-sectional centre line, separated by a central gap (46).

14. Device according to claim 13, characterised in that the abutment rollers which symmetrically limit the gap (15) also form separating members which enter into the gap.

15. Device according to one of the claims 10 to 14, characterised in that the carriage has a frame (24) onto which the abutment rollers (20, 22) are mounted and which is displaceable on rails or guide rods (30) which are rigidly attached to the machine.

16. Device according to one of the claims 11 to 15, characterised in that the rollers (20) serving as separating members have a smaller diameter than the remaining abutment rollers (22).

17. Device according to one of the claims 11 to 16, characterised by an opening (48) in the region of the abutment of the carriage (18) for the separating head (50) to pass through.

18. Device according to one of the claims 15 to 17, characterised in that a crossbar (40) is disposed on the rails of the carriage, which crossbar has limited displacement by way of a pneumatic cylinder (36) which is rigidly mounted on the machine; and in that the carriage is displaceable between two end positions by way of a second pneumatic cylinder (42) disposed on the crossbar (40).

19. Device according to one of the claims 10 to 18, characterised in that the separating head (50) is displaceable relative to the pile (10) by way of a first pneumatic cylinder (56), and tiltable around a machine-bound axis (62) between a diagonally and a vertically orientated displacement position by way of a second pneumatic cylinder (58) together with the first pneumatic cylinder.

20. Device according to one of the claims 13 to 19, characterised in that buffer blocks (26) are positioned at the lateral ends of the carriage (18) against which abut the cutting surfaces of the pile (10) which are opposite the relative active separating head (50).

21. Device according to claim 20, characterised in that the buffer blocks are resilient in the direction of displacement.

22. Device according to one of the claims 10 to 21, characterised by a pile-supply means which feeds the pile (10) sideways into the shaft (11), preferably through a light barrier which reacts to the height of the remaining pile in the shaft (11).

23. Device according to one of the claims 10 to 22, characterised in that underneath the carriage (18) is a conveyer device (68, 70) which catches and conveys the separated paper pads.

24. Device according to one of the claims 10 to 23, characterised in that a holding-down means (64) is provided at the separating head (50), which means affects the bent paper layers above the gap.

25. Device according to claim 24, characterised in that the holding-down means is a brush (64) or leaf-spring.

26. Device according to claim 24, characterised in that the holding-down means is created by an airstream.

## Revendications

1. Procédé pour individualiser des blocs de papier non collés, munis d'un dos en carton, à partir d'une pile (10) comportant un certain nombre de couches de papier (12) rognées à fleur et d'intercalaires (14) en carton, caractérisé en ce que la pile est placée avec son extrémité recouverte d'une feuille terminale (12') en carton contre une butée de telle manière qu'une partie de la pile fasse saillie librement au-delà d'un bord de la butée, en ce que contre une zone d'attaque de la tranche de la partie saillante de la pile est exercée une force qui, orientée obliquement vers l'extrémité de la pile avec une composante en direction du bord de la butée, replie vers le bas, par rapport à la pile restante, une portion de pile située entre la zone d'attaque et la feuille terminale en formant une brèche en forme de coin, en ce que la zone d'attaque de la force se déplace en direction de l'extrémité de la pile de sorte qu'une partie des couches de papier (12) et des intercalaires (14) en carton repliés se rabat vers la pile sous l'action de leur force de rappel élastique, la zone d'attaque se déplaçant jusqu'à ce que le dernier intercalaire en carton se soit rabattu et la dernière couche de papier (12') avec la feuille terminale (16) se trouve repliée, et en ce qu'ensuite la dernière couche de papier avec la feuille terminale est séparée de la pile restante, par engagement dans la brèche (15) en forme de coin, de manière à former le bloc de papier à dos en carton et en ce que l'intercalaire en carton rabattu en dernier forme lors de la répétition du processus d'individualisation la feuille terminale.

2. Procédé selon la revendication 1, caractérisé en ce que lors du processus de repliement la pile est appuyée ou retenue contre la butée.

3. Procédé selon la revendication 2, caractérisé en ce que la pile est appuyée contre la butée sous l'effet de son propre poids.

4. Procédé selon la revendication 2 ou 3, caractérisé en ce qu'au voisinage de la butée la pile est serrée entre deux de ses tranches.

5. Procédé selon l'une quelconque des revendications précédentes, caractérisé en ce que le bloc de papier est retiré du restant de la pile par un engagement dans la brèche.

6. Procédé selon l'une quelconque des revendications 1 à 4, caractérisé en ce que le bloc de papier est saisi et enlevé, de préférence retiré ou soulevé, de la pile restante par un organe de préhension.

7. Procédé selon l'une quelconque des revendications précédentes, caractérisé en ce que la force de rappel des intercalaires en carton repliés est plusieurs fois supérieure à celle des couches de papier repliées.

8. Procédé selon la revendication 7, caractérisé en ce que sur les couches de papier repliées est en outre exercée une force d'appui, ou de retenue vers le bas, qui est inférieure à la force de rappel des intercalaires en carton.

9. Procédé selon l'une quelconque des revendications précédentes, caractérisé en ce que la force de repliement s'exerce au voisinage d'un bord entre deux tranches de la pile, de telle manière que la portion de pile située dans la région d'un angle des couches de papier et des intercalaires en carton est repliée.

10. Dispositif pour individualiser des blocs de papier non collés, munis d'un dos en carton, à partir d'une pile comportant un certain nombre de couches de papier (12) rognées à fleur au niveau de leurs tranches et d'intercalaires (14) en carton, caractérisé par une butée (18) qui peut être appliquée contre l'extrémité de pile recouverte d'une feuille terminale (16) en carton, tout en laissant libre une portion de pile faisant saillie librement, au moins une tête d'individualisation (50) qui dans la région de la portion de pile (21) faisant saillie au-delà du bord (20) de la butée peut être amenée à coulisser périodiquement vers une tranche verticale de la pile (10), en repliant du papier vers le bas, obliquement en direction de la butée jusqu'à une position terminale dans laquelle seule la couche de papier (12') limitée par la feuille terminale (16) est repliée et les autres couches de papier (12) jusqu'au dernier intercalaire (14) en carton se trouvent rabattues vers la pile sous l'action de leur force de rappel élastique, et par un mécanisme (18, 20, 42, 46) pour séparer les blocs de papier (12, 16) repliés vers le bas à partir de la pile (10) par la tête d'individualisation (50).

11. Dispositif selon la revendication 10, caractérisé par un puits (11) qui, recevant la pile (10), est ouvert vers le bas et entouré par des parois ou bords verticaux qui le limitent, et par un chariot (18) qui, déplaçable d'un mouvement de va-et-vient horizontalement au-dessous du puits (11) sur le bâti de la machine, est muni de rouleaux (20, 22) formant butée pour la pile (10) et d'un mécanisme (20, 46) pour retirer les blocs de papier repliés par la tête d'individualisation (50).

12. Dispositif selon la revendication 10 ou 11, caractérisé en ce que sur le chariot est monté au moins un organe séparateur qui, réalisé de préférence sous forme de rouleau ou de paire de rouleaux (20), peut être introduit, en déplaçant le chariot, dans la brèche (15) formée par la tête d'individualisation.

13. Dispositif selon la revendication 12, caractérisé en ce qu'il est prévu deux têtes d'individualisation (50) montées sur des côtés opposés de la pile et pouvant être actionnées alternativement et en ce que le chariot (18) comporte deux groupes (19) de rouleaux, servant de butée, montés dans la direction de coulissement symétriquement par rapport à une ligne médiane transversale et séparés l'un de l'autre par une fente médiane (46).

14. Dispositif selon la revendication 13, caractérisé en ce que les rouleaux formant butée qui limitent la fente symétriquement forment en même temps les organes séparateurs pouvant être introduits dans la brèche (15).

15. Dispositif selon l'une quelconque des revendications 10 à 14, caractérisé en ce que le chariot présente un cadre (24) portant les rouleaux (20, 22) formant butée et pouvant se déplacer sur des rails ou barres (30) formant glissières montés fixes sur la machine.

16. Dispositif selon l'une quelconque des revendications 11 à 15, caractérisé en ce que les rouleaux (20) formant les organes séparateurs présentent un diamètre inférieur à celui des autres rouleaux (22) formant butée.

17. Dispositif selon l'une quelconque des revendications 11 à 16, caractérisé par un évidement (48) disposé dans la région de la butée du chariot (18) et destiné au passage de la tête d'individualisation (50).

18. Dispositif selon l'une quelconque des revendications 15 à 17, caractérisé en ce que sur les glissières du chariot est monté un support (40) en forme de culasse qui peut être amené à coulisser de façon limitée à l'aide d'un premier vérin pneumatique (36) monté de manière fixe sur la machine et en ce que le chariot est déplaçable entre deux positions terminales à l'aide d'un deuxième vérin pneumatique (42) monté sur le support (40) en forme de culasse.

19. Dispositif selon l'une quelconque des revendications 10 à 18, caractérisé en ce que la tête d'individualisation (50) peut être amenée à coulisser par rapport à la pile (10) à l'aide d'un premier vérin pneumatique (56) et peut être amenée à basculer, à l'aide d'un deuxième vérin pneumatique (58) conjointement avec le premier vérin pneumatique, autour d'un axe (62) solidaire de la machine entre une position orientée obliquement et une position de coulissement orientée verticalement.

20. Dispositif selon l'une quelconque des revendications 13 à 19, caractérisé en ce que sur les extrémités frontales du chariot (18) sont montés des blocs d'alignement (26) qui butent respectivement contre la tranche (13) de la pile (10) située en regard de la tête d'individualisation active (50).

21. Dispositif selon la revendication 20, caractérisé en ce que les blocs d'alignement sont réalisés de façon élastique dans la direction de coulissement.

22. Dispositif selon l'une quelconque des revendications 10 à 21, caractérisé par un transporteur d'amenée de piles qui, introduisant la pile (10) latéralement dans le puits (11), est de préférence susceptible d'être commandé par un barrage photoélectrique réagissant à la hauteur de la pile restante dans le puits (11).

23. Dispositif selon l'une quelconque des revendications 10 à 22, caractérisé en ce que sous le chariot (18) est monté un mécanisme transporteur (68, 70) qui reçoit et évacue les blocs de papier séparés.

24. Dispositif selon l'une quelconque des revendications 10 à 23, caractérisé en ce que sur la tête d'individualisation (50) sont montés des moyens (64) d'appui, ou de retenue en bas, qui agissent à travers la brèche sur la couche de papier repliée.

25. Dispositif selon la revendication 24, caractérisé en ce que les moyens de retenue vers le bas sont réalisés sous forme de brosse (64) ou de ressort-lame.

26. Dispositif selon la revendication 24, caractérisé en ce que les moyens de retenue vers le bas sont formés par un courant d'air.
